# EUROPÄISCHE PATENTSCHRIFT

(11) **EP 0 801 443 B1**
(45) Veröffentlichungstag und Bekanntmachung des Hinweises auf die Patenterteilung: **19.02.2003**
(21) Anmeldenummer: 97105377.2
(22) Anmeldetag: 01.04.1997
(51) Int. Cl.: H01R 13/719

(54) **Dämpfungseinrichtung gegen Störströme elektronischer Komponenten**
Noise-damping arrangement for damping noise currents of electronic devices
Dispositif d'atténuation des courants parasitaires de composants électroniques

(30) Priorität: 12.04.1996 DE 19614507
(43) Veröffentlichungstag der Anmeldung: 15.10.1997
(73) Patentinhaber: Vacuumschmelze GmbH, 63450 Hanau (DE)
(72) Erfinder: Poess, Hans-Joachim, 63571 Gelnhausen (DE)
(74) Vertreter: Neunert, Peter Andreas

(56) Entgegenhaltungen:
- EP-A- 0 070 683
- EP-A- 0 299 498
- DE-A- 3 526 047
- US-A- 3 879 691
- BOLI R.: "WEICHMAGNETISCHE WERKSTOFFE.EINFÜRUNG IN DEN MAGNETISMUS. VAC-WERKSTOFFE UND IHRE ANWENDUNGEN." 1990 , VACUUMSCHMELZE GMBH , HANAU XP002035600 220700 * Seite 348 - Seite 349; Abbildung 12.73 *

## Beschreibung

Die Erfindung betrifft eine Dämpfungseinrichtung für einem Betriebsstrom überlagerte, gegenüber dem Betriebsstrom höherfrequente Störströme, mindestens bestehend aus einer vom Betriebsstrom durchflossenen Induktivität.

Aus EP 057 832 B1 ist es bekannt, zur Funkentstörung stromkompensierte Drosseln vorzusehen, die in Reihe zum Verbraucher geschaltet sind, während Kondensatoren zwischen den Verbraucherzuleitungen und Masse geschaltet sind. Zusätzlich ist es hieraus bekannt, zur Verminderung von einer Gleichspannung überlagerten Wechselspannung bzw. -strömen eine vom Betriebsstrom durchflossene Induktivität vorzusehen sowie einen Kondensator zwischen der Leitung mit Betriebsspannung und Masse anzuordnen. Die Induktivität bildet zusammen mit dem Kondensator ein Glättungsglied, welches überlagerte Störströme in einem weiten Bereich dämpft. Hierbei wirkt der Kondensator insbesondere bei sehr hochfrequenten Strömen, während weniger hochfrequente Störströme insbesondere durch die Induktivität vermindert werden.

Aus EP 0299 498 A1 ist es weiterhin bekannt, magnetische Kerne herzustellen, die aus nanokristallinem Material bestehen. Hierdurch lassen sich Ringkerne mit relativ hoher Permeabilität herstellen.

Aus EP-A-0 070 683 ist es auch bekannt, eine Einleiterdrossel und einem zusätzlichen kondensator koaxial zur Einleiterdrossel, auf ein Stift aufzustecken.

Aufgabe der vorliegenden Erfindung ist es nun, eine Dämpfungseinrichtung für elektronische Verbraucher unter Ausnutzung der besonderen Eigenschaften der nanokristallinen und/oder amorphen Materialien mit einer relativen Permeabilität von über 20 000 auszunutzen, um eine Dämpfung von Störströmen elektronischer Komponenten in einem weiten Frequenzbereich zu erzeugen, ohne daß hierzu besondere Bauelemente erforderlich sind.

Diese Aufgabe wird erfindungsgemäß dadurch gelöst, daß als Induktivität ein aus amorphem oder nanokristallinem Material mit einer relativen Permeabilität vom mehr als 20 000 bestehender Ringkern auf einen Stift innerhalb des Gehäuses einer Steckverbindung aufgebracht ist.

Vorteilhafte Weiterbildungen sind in den Unteransprüchen beschrieben.

In der Zeichnung ist das Gehäuse 1 bestehend aus zwei zusammengefügten Teilen 2 und 3 dargestellt. Die Stifte 4 sind über Isolationsmaterial 5 in einem Haltekörper 6 befestigt und besitzen beispielsweise einen Abstand von 3 mm voneinander. Üblicherweise hat bei genormten Steckergehäusen das Teil 3 von dem Haltekörper 6 einen Abstand. Der dadurch gebildete Zwischenraum wird erfindungsgemäß ausgenutzt, um Kerne 7, die aus amorphem oder nanokristallinem Band bestehen, unterzubringen. Das Material dieser Kerne besitzt eine relative Permeabilität von über 20.000 und verleiht so dem Stift 4, den sie umgeben, einen induktiven Widerstand, der hochfrequente Störströme verhindert und somit die elektromagnetische Verträglichkeit des mit dem Stecker verbundenen Gerätes wesentlich verbessert, ohne daß zusätzlicher Raum für Dämpfungseinrichtungen vorhanden ist. Eine weitere Verbesserung kann man erreichen, wenn man die Kerne 7 gegenüber den Stiften 4 isoliert und die Kerne 7 elektrisch mit dem Gehäuse 1 verbindet. Hierdurch erreicht man, daß die Kerne 7 zusätzlich zu ihrer Wirkung als Induktivität als Elektrode eines Kondensators dienen, dessen andere Elektrode der Stift 4 darstellt. Somit ergibt sich ein gewisser Schwingkreiseffekt, der eine weitere Verbesserung des Schutzes gegen hochfrequente Störströme erreicht. Da amorphe bzw. nanokristalline Bänder direkt aus der Schmelze zu extrem dünnwandigen Bändern gegossen werden, können die daraus gewickelten Kerne so klein dimensioniert werden, daß sie auch auf Stifte aufgesteckt werden können, deren Abstand geringer ist als beispielsweise 4 mm voneinander.

Der Effekt der Dämpfungseinrichtung ergibt sich prinzipiell schon, wenn nur ein Stift mit einem solchen Kern versehen ist. Eine Verbesserung erzielt man jedoch, wenn mehrere bzw. alle Stifte eines Steckers von einem derartigen Ringkern umgeben sind. Wenn allerdings jeder Stift mit einem Ringkern versehen werden soll, ist es erforderlich, den Außendurchmesser des Ringkerns kleiner zu wählen, als der freie Zwischenraum zwischen zwei Stiften 4 beträgt.

## Patentansprüche

1. Dämpfungseinrichtung für einem Betriebsstrom überlagerte, gegenüber dem Betriebsstrom höherfrequente Störströme, mit mindestens einer vom Betriebsstrom durchflossenen Induktivität, **dadurch gekennzeichnet,**
**dass** als Induktivität ein aus amorphem oder nanokristallinem Bandmaterial mit einer relativen Permeabilität von mehr als 20000 bestehender Ringkern (7) auf einem Stift (4) innerhalb des Gehäuses (1) einer Steckverbindung aufgebracht ist und
**dass** der Ringkern eine Elektrode eines zwischen den vom Betriebsstrom durchflossenen Leiter und Masse geschalteten Kondensators bildet.

2. Dämpfungseinrichtung nach Anspruch 1, **dadurch gekennzeichnet, dass** der Ringkern (7) gegenüber dem Stift isoliert und mit Masse verbunden ist so dass der Ringkern die eine Elektrode und der Stift die andere Elektrode des Kondensators bildet.

3. Dämpfungseinrichtung nach Anspruch 1, **dadurch gekennzeichnet, dass** der Ringkern auf einen Stift in einer Steckverbindung aufgebracht ist, deren Stifte voneinander einen Abstand von 4 mm haben.

4. Dämpfungseinrichtung nach Anspruch 3, **dadurch gekennzeichnet, dass** mehrere Stifte der Steckverbindung mit Ringbandkernen versehen sind.

5. Dämpfungseinrichtung nach Anspruch 3, **dadurch gekennzeichnet, dass** der Außendurchmesser des Ringkerns kleiner ist als der freie Zwischenraum zwischen zwei Stiften.

## Claims

1. Attenuation device for interference currents superimposed upon an operating current and having a higher frequency than the operating current, comprising at least one inductor through which the operating current flows, **characterised in that** the inductor is formed by a toroidal core (7) consisting of amorphous or nanocrystalline strip material having relative permeability of more than 20 000 applied to a pin (4) within the housing (1) of a connector and that the toroidal core forms one electrode of a capacitor connected between the conductor through which the operating current flows and earth.

2. Attenuation device according to claim 1, **characterised in that** the toroidal core (7) is insulated from the pin and connected to earth so that the toroidal core forms one electrode of the capacitor and the pin forms the other electrode of the capacitor.

3. Attenuation device according to claim 1, **characterised in that** the toroidal core is applied to a pin in a connector, the pins of which are at a distance of 4 mm from one another.

4. Attenuation device according to claim 3, **characterised in that** several pins of the connector are provided with strip-wound toroidal cores.

5. Attenuation device according to claim 3, **characterised in that** the outer diameter of the toroidal core is smaller than the free space between two pins.

## Revendications

1. Installation d'amortissement pour des courants parasites à haute fréquence par rapport aux courants de fonctionnement auxquels ils sont combinés, comportant au moins une inductance traversée par le courant de fonctionnement,
**caractérisée en ce que**
l'inductance est formée par un noyau annulaire (7) formé d'une bande de matière amorphe ou nanocristalline ayant une perméabilité relative supérieure à 20000, ce noyau installé sur une broche (4) à l'intérieur du boîtier (1) d'un connecteur formant une électrode d'un condensateur branché entre le conducteur traversé par le courant de fonctionnement et la masse.

2. Installation d'amortissement selon la revendication 1,
**caractérisée en ce que**
le noyau annulaire (7) est isolé par rapport à la broche et relié à la masse pour former l'une des électrodes, la broche étant l'autre électrode du condensateur.

3. Installation d'amortissement selon la revendication 1,
**caractérisée en ce que**
le noyau annulaire est installé sur une broche d'un connecteur dont les broches ont un écartement de 4 mm.

4. Installation d'amortissement selon la revendication 3,
**caractérisée en ce que**
plusieurs broches du connecteur sont munies de noyaux à rubans annulaires.

5. Installation d'amortissement selon la revendication 3,
**caractérisée en ce que**
le diamètre extérieur du noyau annulaire est inférieur à l'espace intermédiaire libre entre deux broches.
